# EUROPÄISCHE PATENTSCHRIFT

(11) **EP 0 577 232 B1**
(45) Veröffentlichungstag und Bekanntmachung des Hinweises auf die Patenterteilung: **20.01.1999**
(21) Anmeldenummer: 93250117.4
(22) Anmeldetag: 21.04.1993
(51) Int. Cl.: B22D 11/14, B22D 11/128

(54) **Mehrfach-Horizontalstranggiessanlage und Verfahren zu ihrem Betrieb**
Multi-strand continuous casting machine and method
Dispositif et procédé de coulée continue avec une installation de coulée à plusieurs ligues

(30) Priorität: 10.06.1992 DE 4219335
(43) Veröffentlichungstag der Anmeldung: 05.01.1994
(73) Patentinhaber: MANNESMANN Aktiengesellschaft, 40027 Düsseldorf (DE)
(72) Erfinder: Keutgen, Franz, W-5534 Lissendorf (DE); von Schnakenburg, Joachim, W-5533 Hillesheim (DE); Leuwer, Josef, W-5534 Lissendorf (DE); Zebrowski, Diemtar, Dr., W-4172 Straelen-Herongen 2 (DE); Perings, Dieter, W-5546 Büdesheim (DE); Stadler, Peter, Dr., W-5902 Netphen 2 (DE); Winterhager, Rüdiger, W-5905 Freudenberg (DE)
(74) Vertreter: Meissner, Peter E., Dipl.-Ing.

(56) Entgegenhaltungen:
- EP-A- 0 213 060
- EP-A- 0 239 919
- DE-A- 1 758 856
- DE-A- 2 658 242
- OSKAR KIERSCH ET AL 'Horizontal-Stranggiessanlage mit ausgereiftem Antriebskonzept' 14. September 1990 , STAHL UND EISEN 110 (1990) NR.9 , D SSELDORF

## Beschreibung

Die Erfindung betrifft ein Verfahren zum Betrieb einer Mehrfach-Horizontalstranggießanlage und eine Mehrfach-Horizontalstranggießanlage.

Mehrfach-Horizontalstranggießanlagen sind bekannt, z.B. aus der EP 0 239 919 A2 oder der DE 26 58 242 A1. Derartige Anlagen bestehen im wesentlichen aus einem Verteilergefäß mit mehreren einzelnen Kokillen, wobei die Kokillen entweder direkt oder über eine Zwischenplatte an dem Verteilergefäß befestigt sind und einer der Anzahl der erzeugten Stränge entsprechenden Anzahl von Strangtransport- bzw. Auszieheinrichtungen und Strangtrenneinrichtungen.

Die Strangauszieheinrichtungen bestehen entweder aus angetriebenen Rollen oder einem hydraulisch anstellbaren Klemmbackensystem, das in Strangachsrichtung bewegbar ist (DE-U1 85 22 740.1).

Im Falle von Störungen während des Gießbetriebes an einzelnen Strangadern sind zur Unterbrechung der Schmelzenzufuhr vom Verteiler zur Kokille zwischen beiden Schieberverschlüsse angeordnet.

Derartige Anlagen sind maschinentechnisch aufwendig und vor allem aufgrund des großen Abstandes zwischen den einzelnen Kokillen gießtechnisch nachteilig. Auch erfordern sie einen erheblichen Platzbedarf.

Die Erfindung befaßt sich daher mit dem Problem, vor allem beim Vergießen größerer Schmelzenmengen zu Strängen geringerer Querschnittsfläche auf engstem Raum eine möglichst große Anzahl von Gießadern unterzubringen und Störfälle zu beheben, sowie die Temperaturführung der Schmelze im Verteiler zu verbessern und den gerätetechnischen Aufwand zu reduzieren.

Das Problem wird hinsichtlich des Verfahrens mit den Merkmalen des Anspruches 1, hinsichtlich der Anlage mit den Merkmalen des Anspruchs 2 gelöst. Vorteilhafte Weiterentwicklungen der Erfindung sind in den abhängigen Ansprüchen enthalten.

Anhand der Zeichnung soll die Erfindung näher erläutert werden.
- Fig. 1: zeigt in schematischer Darstellung eine Mehrfach-Stranggießanlage in der Seitenansicht und Draufsicht
- Fig. 2: eine Seitenansicht der Strangauszieheinrichtung
- Fig. 3: einen Schnitt C-C nach Fig. 2
- Fig. 4: eine Vorderansicht eines Kokillenblockes zum Teil im Schnitt B-B nach Fig. 5
- Fig. 5: eine Draufsicht auf den Kokillenblock zum Teil im Schnitt A-A nach Fig. 4
- Fig. 6: eine Verbindung zwischen Kokillenblock und Verteiler.

Gemäß Fig. 1 besteht die Mehrfach-Horizontalstranggießanlage aus einem Verteiler 10 mit Deckel 12 und Verteilerwagen 13 sowie an dem Verteiler 10 angebrachten Kokillenblock 40, woran sich mit Abstand eine Strangauszieheinrichtung 50, eine Strangtrenneinrichtung 70 und ggf. eine Verformungsvorrichtung 20 für den Strang 30 anschließen.

In den Fig. 4 und 5 ist ein Kokillenblock 40 dargestellt, der eine kompakte Bauweise und geringe Strangabstände gewährleistet. Der Kokillenblock 40 besteht aus einem Gehäuse 41 mit mehreren Ausnehmungen zur Aufnahme der aus Kokillengehäuse 45 mit darin befindlichem Kupferteil 42 und Grafitteil 43 bestehenden Kokille. Die Kokille ist wassergekühlt. Die Wasserzufuhr erfolgt je Kokille über einen der Anschlußstutzen 44 des Gehäuses 41. Die Wasserführung wird von den Anschlußstutzen 44 fortgesetzt in den Kanälen 46 des Gehäuses 41 und das Wasser gelangt über Durchbrechungen 47, z.B. Bohrungen in den vom Kokillengehäuse 45 und den Kupfer- bzw. Grafitteil 42, 43 gebildeten Spalt und wird entsprechend am Kokillenende über Durchbrechungen 47' und Kanäle 46' abgeführt. Die Ausnehmungen zur Aufnahme der Kokillen in den Kokillenblock sind so dimensioniert, daß die Kokillen mit dem größten Kokillenformat aufgenommen werden können. Bei kleinformatigen Kokillen wird ein Durchmesserausgleich, z. B. durch entsprechende Verdicktung des Kokillengehäuses 45 vorgenommen, um eine gewünschte Spaltgröße zwischen Kokillengehäuse 45 und Kupferteil 42 bzw. Grafitteil 43 einzustellen. Die Kokille wird im Gehäuse 41 durch einen Flanschring 48 am Kokillenaustrittsende gehalten.

Der Kokillenblock 40 ist durch geeignete Mittel, wie z. B. Spannzylinder, in an sich bekannter Weise am Verteiler 10 befestigt. Die Art des Überganges vom Verteiler 10 zum Kokillenblock 40 ist in Fig. 6 näher dargestellt. Der Verteiler 10 weist in der Seitenwand 11 eine den zu erzeugenden Strängen entsprechende Anzahl von Ausgußöffnungen 14 auf.

Die Achsen 49 der Ausnehmungen im Gehäuse 41 fallen im eingebauten Zustand mit den Achsen der Kokillen 42, 43, 45 zusammen und bevorzugt fluchten sie mit den Achsen 15 der Ausgußöffnungen 14 des Verteilers 10, wenn auch ein geringer Versatz nicht schädlich ist. An der dem Verteiler 10 zugeordneten Stirnseite des Gehäuses 41 des Kokillenblocks 40 ist ein Kanalstein 16 angeordnet, der von einem Ring 17 mit nach innen gezogenem Flansch gehalten und gegen einen Bornitridring 18 auf der Einlaufseite des Kokillenteils 42 gepreßt wird. Gegen den Verteiler 10 ist das Gehäuse 41 mittels ff-Masse 19 abgedichtet.

Die Fig. 2 und 3 zeigen eine Strangauszieheinrichtung für die Stränge 30. In der Ziehrichtung der Stränge 30 sind zwei Ziehaggregate, die die Strangauszieheinrichtungen 50 bilden, hintereinander geschaltet, die zeitlich wechselnd mit den Strängen 30 kraftschlüssig verbindbar sind. Der Strangabzug erfolgt schrittweise jeweils mit einem der Ziehaggregate, das mit den Strängen kraftschlüssig verbunden ist, während das andere Ziehaggregat in die Ausgangsstellung zurückbewegt wird. Diese Hin- und Herbewegung der Ziehaggregate der Strangauszieheinrichtung 50 erfolgt durch Betätigung von Ziehzylindern 54, die auf einem Grundrahmen 51 befestigt sind. Die Kolbenstangen der Ziehzylinder 54 greifen an einen Mitnehmer 55 an, der Bestandteil eines Ziehrahmens 52 ist.

Die Unterseite des Ziehrahmens 52 ist schwalbenschwanzförmig 56 ausgebildet und beiderseits von im Grundrahmen 51 angeordneten Wälzlagern 57 gehalten. Die Stränge 30 liegen auf einer gemeinsamen unteren Klemmplatte 58 auf, die auf einem unteren Querjoch 59 des Ziehrahmens 52 befestigt ist. Zur kraftschlüssigen Verbindung der Stränge 30 mit dem Ziehrahmen 52 ist für jeden Strang eine eigene, obere Klemmplatte 60 vorgesehen, die von je einem Klemmzylinder 53 gegen den Strang gepreßt werden kann. Die Klemmzylinder 53 sind auf einem oberen Querjoch 61 des Ziehrahmens 52 befestigt.

Mit der vorbeschriebenen Strangauszieheinrichtung werden also beispielsweise vier Stränge mit annähernd gleichem Querschnitt - dabei sind unterschiedliche Querschnittsformen möglich, z.B. rund, quadratisch oder dergl. - gleichsinnig und gleichzeitig durch Betätigung der Ziehzylinder 54 bewegt, nachdem sie durch Anstellen der Klemmbacken 60 mittels der Klemmzylinder 53 kraftschlüssig in dem Ziehrahmen 52 gehalten werden. Die in Fig. 2 dargestellten, hintereinander angeordneten Ziehaggregate bewegen sich gegenläufig, d. h. während ein Ziehaggregat mit den Strängen kraftschlüssig verbunden die Förderarbeit leistet, wird das andere Ziehaggregat in die Ausgangsposition zurückbewegt. Das im Klemmbetrieb arbeitende, die Strangförderung bewirkende Aggregat kann dabei gleichförmig oder schrittweise den Strang bewegen, ebenso wie eine Rückstoßbewegung des Stranges in Richtung Kokillen vorgenommen werden kann. Die Klemmzylinder 53 sind einzeln steuerbar, so daß gemäß der Erfindung im Störfall an einzelnen Strängen oder Kokillen der jeweils betroffene Strang bei der Ausziehbewegung nicht mehr im Ziehaggregat festgeklemmt wird, sondern die Klemmbacken lediglich nur bei der Rückstoßbewegung des Ziehrahmens 52 mit dem betroffenen Strang verbunden sind. Durch die Rückstoßbewegung und dem anschließenden Strangstillstand wird das Ausfließen der Schmelze aus der Kokille bzw. im Strang verhindert und die übrigen Stränge werden fertiggegossen.

Die erfindungsgemäße Anlage bietet sich an, wenn größere Schmelzenmengen verarbeitet werden sollen oder wenn das Endprodukt besonders kleine Querschnittsflächen aufweisen soll, z.B. bei der Drahtherstellung. Die Vorteile sind dann in einer verbesserten Gefügeausbildung und in der geringeren Anzahl der Verarbeitungsstufen zu sehen.

## Patentansprüche

1. Verfahren zum Betrieb einer Mehrfach-Horizontalstranggießanlage zur Erzeugung von Strängen (30) aus Eisenwerkstoffen mit einem Verteiler (10) mit mehreren Kokillen (42,43,45) und zugehöriger Strangauszieheinrichtung (50), die die einzelnen Stränge (30) mit Zieh- und Rückstoßbewegungen aus den Kokillen (42,43,45) fördert und bei der die Stränge (30) innerhalb der Strangauszieheinrichtung (50) einzeln geklemmt werden,
dadurch gekennzeichnet,
daß bei Störungen an einer Kokille (42,43,45) der jeweils in der betreffenden Kokille (42,43,45) befindliche Strang (30) durch Betätigung der zugehörenden Klemmeinrichtungen (53,58,60) in der Strangauszieheinrichtung (50) nur bei wenigstens einer Rückstoßbewegung mit einer von zwei Klemmeinrichtungen (53,58,60) kraftschlüssig verbunden ist und die zweite, den Strang (30) ausfördernde Klemmreinrichtung (53,58,60) während des Ausziehhubes vom Strang (30) gelöst ist.

2. Mehrfach-Horizontalstranggießanlage, bestehend aus einem Verteiler (10) mit mehreren Kokillen (42,43,45) und zugehörender Strangauszieheinrichtung (50), insbesondere zur Durchführung des Verfahrens nach Anspruch 1,
dadurch gekennzeichnet,
daß die Strangauszieheinrichtung (50) eine für alle Stränge (30) gemeinsame, untere Klemmplatte (58) und für jeden Strang eine von einem Klemmzylinder (53) steuerbare und an diesem befestigte obere Klemmplatte (60) aufweist, daß die untere und die oberen Klemmplatten (58,60) einschließlich der Klemmzylinder (53) in einem Ziehrahmen (52) gelagert sind und am Ziehrahmen (52) ein Antriebsmittel (54) für die Bewegung des Ziehrahmens (52) in Achsrichtung des Stranges (30) angeordnet ist und die oberen Klemmplatten (60) bzw. die Klemmzylinder (53) derart im Ziehrahmen (52) angeordnet sind, daß die Achsen der Klemmzylinder (53) die Achsen (15) der Ausgießöffnungen (14) schneiden.

3. Mehrfach-Horizontalstranggießanlage nach Anspruch 2,
dadurch gekennzeichnet,
daß der Grundrahmen (51) aus einer Grundplatte (62) besteht, auf der Ziehzylinder (54) befestigt sind, oberhalb und seitlich der Ziehzylinder (54) zu den Achsen des Stranges (30) parallel verlaufende Führungsschienen (63) angeordnet sind, die je zwei mit Abstand übereinander liegende Wälzlager (57) aufnehmen, zwischen die die schwalbenschwanzförmigen (56) Auskragungen des Ziehrahmens (52) linear gleitbar eingreifen.

4. Mehrfach-Horizontalstranggießanlage nach Anspruch 2 oder 3,
dadurch gekennzeichnet,
daß der Ziehrahmen (52) mit der Kolbenstange des Ziehzylinders (54) über einen mittig unter dem Ziehrahmen (52) angeordneten Mitnehmer (55) verbunden ist.

5. Mehrfach-Horizontalstranggießanlage nach einem der Ansprüche 2 bis 4,
dadurch gekennzeichnet,
daß der Verteiler (10) mit einer Anzahl der zu erzeugenden Stränge (30) entsprechenden Anzahl von in der Seitenwand (11) des Verteilers (10) angeordneten Ausgußöffnungen (14) versehen ist, jeder Ausgußöffnung (14) eine Kokille (42,43,45) zugeordnet ist, die Kokillen (42,43,45) zu einem Kokillenblock (40) zusammengefaßt in Ausnehmungen des Gehäuses (41) des Kokillenblocks (40) angeordnet sind und die Achsen (49) der Ausnehmungen des Gehäuses (41) mit den Achsen (15) der Ausgießöffnungen (14) des Verteilers (10) fluchten.

6. Mehrfach-Horizontalstranggießanlage nach Anspruch 5,
dadurch gekennzeichnet,
daß die Kokille in an sich bekannter Weise eingießseitig aus einem Kupferteil (42) mit anschließendem Grafitteil (43), das von einem Metallmantel (43') umgeben ist, besteht, die zusammen den Formhohlraum für den Strang (30) begrenzen, Kupferteil (42) und Grafitteil (43) zusammen mit dem Metallmantel (43') von einem Kokillengehäuse (45) unter Belassen eines Spaltes umgeben sind, der Spalt über Bohrungen (47,47') mit Kanälen (46,46') im Gehäuse (41) des Kokillenblocks (40) verbunden ist und die Kanäle (46,46') mit den Anschlußstutzen (44) für die Kühlmittelzu- bzw. -abfuhr verbunden sind.

7. Mehrfach-Horizontalstranggießanlage nach Ansprüchen 5 und 6,
dadurch gekennzeichnet,
daß das Kupferteil (42) der Kokille eingießseitig mit dem Gehäuse (41) und der Metallmantel (43) am Kokillenausgang mit dem Flanschring (48) durch in Ausnehmungen im Flanschring (48) bzw. des Gehäuses (41) eingelegte Dichtringe (48') verbunden sind.

8. Mehrfach-Horizontalstranggießanlage nach einem der Ansprüche 5 bis 7,
dadurch gekennzeichnet,
daß das Gehäuse (41) mit geeigneten Spannmitteln am Verteiler (10) in an sich bekannter Weise befestigt ist, die Ausgußöffnungen (14) des Verteilers (10) über einen Kanalstein (16), der mittels eines Ringes (17) mit nach innen gezogenem Flansch an der Stirnseite des Gehäuses (41) gehalten, verbunden ist, wobei der Kanalstein (16) gegen die Seitenwand des Verteilers (10) mittels ff-Masse (19) abgedichtet und auf der entgegengesetzten Seite an einem Brechring (18) insbesondere aus Bornitrid im Eingangsbereich des Kupferteils (42) der Kokille anliegt und die Achsen (15) der Ausgießöffnungen (14) des Verteilers (10) mit den Achsen (49) der Ausnehmungen im Gehäuse (41) sowie der Achsen (16') des Kanalsteins (16) fluchten.

## Claims

1. A method of operating a horizontal multistrand casting plant for producing strands (30) of iron-based materials, comprising a tundish (10) with several moulds (42, 43, 45) and associated strand withdrawal device (50), which conveys the individual strands (30) out of the moulds (42, 43, 45) by drawing and recoil movements and where the strands (30) are clamped individually inside the strand withdrawal device (50)
characterised in that,
if a problem arises at a mould (42, 43, 45), the strand (30) located in the affected mould (42, 43, 45) is connected frictionally with one of two clamping devices (53, 58, 60) only for at least one recoil movement through actuation of the associated clamping devices (53, 58, 60) in the strand withdrawal direction (50) and the second clamping device (53, 58, 60), whose function is to withdraw the strand (30), is detached from the strand (30) during the withdrawal stroke.

2. A horizontal multistrand plant, comprising a tundish (10) with several moulds (42, 43, 45) and associated strand withdrawal device (50), especially for implementing the method according to claim 1,
characterised in that
the strand withdrawal device (50) comprises a common lower clamping plate (58) for all the strands (30) and an upper clamping plate (60) controllable by a clamping cylinder (53) and attached thereto for each strand, in that the lower and upper clamping plates (58, 60), including the clamping cylinders (53), are mounted in a drawing frame (52) and a drive means (54) is arranged on the drawing frame (52) for moving the drawing frame (52) in the axial direction of the strand (30) and the upper clamping plates (60) or the clamping cylinders (53) are arranged in the drawing frame (52) in such a way that the axes of the clamping cylinders (53) intersect the axes (15) of the discharge openings (14).

3. A horizontal multistrand casting plant according to claim 2,
characterised in that
the base frame (51) consists of a base plate (62) on which there are attached drawing cylinders (54) and guide rails (63) extending in parallel with the axes of the strand (30) are arranged above and to the side of the drawing cylinders (54), which guide rails (63) accommodate two spacedly superposed antifriction bearings (57), between which the dovetailed projections (56) of the drawing frame (42) engage so as to be linearly slidable.

4. A horizontal multistrand casting plant according to claim 2 or claim 3,
characterised in that
the drawing frame (52) is connected with the piston rod of the drawing cylinder (54) via a driving tongue (55) arranged centrally below the drawing frame (52).

5. A horizontal multistrand casting plant according to any one of claims 2 to 4,
characterised in that
the tundish (10) is provided with a number of discharge openings (14) corresponding to the number of strands (30) to be produced and arranged in the side wall (11) of the tundish (10), each discharge opening (14) being associated with a mould (42, 43, 45), the moulds (42, 43, 45) being combined in a mould block (40) and arranged in recesses in the housing (41) of the mould block (40) and the axes (49) of the recesses in the housing (41) being aligned with the axes (15) of the discharge openings (14) in the tundish (10).

6. A horizontal multistrand casting plant according to claim 5,
characterised in that
on the pouring side the mould comprises, in a manner known per se, a copper portion (42) and an adjacent graphite portion (43), which is surrounded by a metal jacket (43'), wherein these portions together define the mould cavity for the strand (30) and the copper portion (42) and graphite portion (43), together with the metal jacket (43'), are surrounded by a mould housing (45), a gap being left therebetween which is connected via bores (47, 47') to channels (46, 46') in the housing (41) of the mould block (40), the channels (46, 46') being connected with the connecting branches (44) for coolant supply and removal respectively.

7. A horizontal multistrand casting plant according to claims 5 and 6,
characterised in that
the copper portion (42) of the mould is connected on the pouring side with the housing (41) and the metal jacket (43) is connected at the mould outlet with the flange ring (48) by gaskets (48') inserted in recesses in the flange ring (48) or the housing (41).

8. A horizontal multistrand casting plant according to any one of claims 5 to 7,
characterised in that
the housing (41) is attached to the tundish (10) in a manner known per se by suitable clamping means and the discharge openings (14) in the tundish (10) are connected via a runner brick (16), which is held against the end of the housing (41) by means of a ring (17) with inwardly directed flange, wherein the runner brick (16) is sealed with respect to the side wall of the tundish (10) by means of a refractory composition (19) and rests on the opposite side against a crushing ring (18) especially of boron nitride in the inlet area of the copper portion (42) of the mould and the axes (15) of the discharge openings (14) of the tundish (10) are aligned with the axes (49) of the recesses in the housing (41) and the axes (16') of the runner brick (16).

## Revendications

1. Procédé pour mettre en oeuvre une installation de coulée continue horizontale multiple pour engendrer des barres (30) en matières à base de fer, comportant un distributeur (10) avec plusieurs coquilles (42,43,45) et un dispositif d'extraction de barres correspondant (50), qui transporte les barres individuelles (30) grâce à des mouvements d'extraction et de retour hors des coquilles (42,43,45) et dans laquelle les barres (30) sont serrées individuellement à l'intérieur du dispositif d'extraction de barres (50),
caractérisé en ce que, en cas de problèmes sur une coquille (42,43,45), la barre (30) se trouvant, à chaque fois, dans la coquille respective (42,43,45) est reliée sous l'action d'une force par actionnement des dispositifs de serrage correspondants (53,58,60) dans le dispositif d'extraction de barres (50) uniquement pour au moins un mouvement de retour avec un de deux dispositifs de serrage (53,58,60), et le deuxième dispositif de serrage (53,58,60) extrayant la barre (30) est relâché pendant la course d'extraction de la barre (30).

2. Installation de coulée continue horizontale multiple, constituée d'un distributeur (10) avec plusieurs coquilles (42,43,45) et d'un dispositif d'extraction de barres correspondant (50), en particulier pour la mise en oeuvre du procédé selon la revendication 1,
caractérisée en ce que le dispositif d'extraction de barres (50) présente une plaque de serrage inférieure (58) commune pour toutes les barres (30) et, pour chaque barre, une plaque de serrage supérieure (60) pouvant être commandée par un vérin de serrage (53) et fixée à celui-ci, en ce que les plaques de serrage inférieure et supérieure (58,60), y compris les vérins de serrage (53), sont montées dans un bâti d'extraction (52) et, sur le bâti d'extraction (52), il est agencé un moyen d'entraînement (54) pour le déplacement du bâti d'extraction (52) dans la direction axiale de la barre (30), et les plaques de serrage supérieures (60) ou les vérins de serrage (53) sont agencés dans le bâti d'extraction (52) de sorte que les axes des vérins de serrage (53) coupent les axes (15) des ouvertures de coulée (14).

3. Installation de coulée continue horizontale multiple selon la revendication 2,
caractérisée en ce que le bâti de base (51) est constitué d'une plaque de base (62) sur laquelle sont fixés des vérins d'extraction (54), des rails de guidage (63) s'étendant parallèlement aux axes de la barre (30) sont agencés au-dessus des vérins d'extraction (54) et latéralement à ceux-ci, rails qui reçoivent, à chaque fois, deux paliers à roulement (57) superposés avec un écartement, entre lesquels s'engagent, en pouvant linéairement coulisser, les saillies en forme de queue d'aronde (56) du bâti d'extraction (52).

4. Installation de coulée continue horizontale multiple selon la revendication 2 ou 3,
caractérisée en ce que le bâti d'extraction (52) est relié à la tige de piston du vérin d'extraction (54) par l'intermédiaire d'un entraîneur (55) agencé de façon centrale sous le bâti d'extraction (52).

5. Installation de coulée continue horizontale multiple selon une des revendications 2 à 4,
caractérisée en ce que le distributeur (10) est muni d'un nombre, correspondant au nombre des barres (30) à engendrer, d'ouvertures de coulée (14) agencées dans la paroi latérale (11) du distributeur (10), chaque ouverture de coulée (14) est associée à une coquille (42,43,45), les coquilles (42,43,45) réunies en un bloc de coquilles (40) sont agencées dans des évidements du carter (41) du bloc de coquilles (40), et les axes (49) des évidements du carter (41) sont alignés avec les axes (15) des ouvertures de coulée (14) du distributeur (10).

6. Installation de coulée continue horizontale multiple selon la revendication 5,
caractérisée en ce que la coquille, d'une façon connue en soi, est constituée, du côté de coulée, d'une pièce en cuivre (42) raccordée à une pièce en graphite (43), qui est entourée par une enveloppe métallique (43'), qui limitent ensemble la cavité de moule pour la barre (30), la pièce en cuivre (42) et la pièce en graphite (43) en même temps que l'enveloppe métallique (43') étant entourées par un carter de coquille (45) en laissant un jeu, le jeu est relié par des perçages (47,47') à des canaux (46,46') dans le carter (41) du bloc de coquilles (40), et les canaux (46,46') sont reliés, pour l'amenée et l'évacuation du fluide de refroidissement, aux tubulures de raccordement (44).

7. Installation de coulée continue horizontale multiple selon les revendications 5 et 6,
caractérisée en ce que la pièce en cuivre (42) de la coquille, du côté de coulée, est reliée au carter (41) et l'enveloppe métallique (43), à la sortie de la coquille, à la bride annulaire (48) par des bagues d'étanchéité (48') prévues dans des évidements dans la bride annulaire (48) ou le carter (41).

8. Installation de coulée continue horizontale multiple selon une des revendications 5 à 7,
caractérisée en ce que le carter (41) est fixé, de façon connue en soi, par des moyens de serrage appropriés au distributeur (10), les ouvertures de coulée (14) du distributeur (10) sont reliées par l'intermédiaire d'un bloc de canaux (16), qui est maintenu sur la face frontale du carter (41) au moyen d'une bague (17) à bride tirée vers l'intérieur, le bloc de canaux (16) étant étanchéifié contre la paroi latérale du distributeur (10) au moyen d'une masse (19) et s'appuyant, sur le côté opposé, sur un anneau broyeur (18) en particulier en nitrure de bore dans la zone d'entrée de la pièce en cuivre (42) de la coquille, et les axes (15) des ouvertures de coulée (14) du distributeur (10) étant alignés avec les axes (49) des évidements dans le carter (41) ainsi que les axes (16') du bloc de canaux (16).
